# EUROPÄISCHE PATENTSCHRIFT

(11) **EP 0 909 648 B1**
(45) Veröffentlichungstag und Bekanntmachung des Hinweises auf die Patenterteilung: **06.10.1999**
(21) Anmeldenummer: 97113102.4
(22) Anmeldetag: 30.07.1997
(51) Int. Cl.: B41F 35/00, B41F 35/06

(54) **Vorrichtung zum Reinigen von Zylindern einer Druckmaschine**
Device for cleaning cylinders of a printing press
Dispositif de nettoyage des cylindres d'une presse à imprimer

(43) Veröffentlichungstag der Anmeldung: 21.04.1999
(73) Patentinhaber: Oxy-Dry Maschinen GmbH, 63329 Egelsbach (DE)
(72) Erfinder: Vestman, Rune G., Dipl.-Ing. (FH), 64673 Zwingenberg (DE); Lundin, Kjell E., Dipl.-Ing. (TH), 64673 Zwingenberg (DE)
(74) Vertreter: Kaiser, Magnus

(56) Entgegenhaltungen:
- EP-A- 0 754 552
- EP-A- 0 770 483
- DE-A- 1 436 535
- DE-A- 4 326 833
- DE-B- 1 150 098
- FR-A- 1 351 365

## Beschreibung

Die Erfindung betrifft eine Vorrichtung zum Reinigen von Zylindern einer Druckmaschine nach dem Oberbegriff des Anspruchs 1.

Druckmaschinen, wie zum Beispiel Zeitungsrollendruckmaschinen, Akzidenzrollendruckmaschinen und Bogendruckmaschinen enthalten eine Vielzahl von Zylindern, insbesondere Gummituchzylinder, Gegendruckzylinder, Platten- und Formzylinder, Kühlwalzen, Leitwalzen, Farbwalzen und Feuchtwalzen. Zur Führung, Bearbeitung und zum Antrieb der Bedruckstoffbögen oder Bedruckstoffbahnen ist ein intensiver Kontakt zwischen den Bedruckstoffen und den Zylindern notwendig. Dadurch entstehen an den Zylindern Ablagerungen von Papierstaub und Druckfarbe.

Insbesondere bei Gummituchzylindern im Offsetdruck resultieren Ablagerungen in einem Verlust an Punktschärfe; unter Umständen drucken einige Druckpartien bei vorhandenen Verunreinigungen nicht mehr richtig aus. Gerade bei Gummituchzylindern ist jedoch die Ablagerungsrate aufgrund der hohen Viskosität und Adhäsionsfähigkeit der Druckfarbe besonders hoch.

Zur Beseitigung der Ablagerungen und Verunreinigungen an Zylindern von Druckmaschinen werden, neben der noch immer anzutreffenden Waschung von Hand, automatisierte Reinigungseinrichtungen verwendet:

In der DE 297 00 662 U1 ist eine Reinigungseinrichtung beschrieben, die an einen zu reinigenden Zylinder eines Druckwerks anstellbar ist und eine angetriebene Waschwalze umfaßt, deren Rotationsachse parallel zur Rotationsachse eines zu reinigenden Zylinders steht und deren Umfangsfläche einen Winkelbereich aufweist, der für den Kontakt mit dem Zylinder vorgesehen ist. Die Waschwalze wird über eine Reinigungsmittelzuführeinrichtung mit Reinigungsmitteln besprüht. Zum Abstreifen der vom Zylinder abgehobenen Verunreinigungen ist eine Abstreifleiste vorgesehen.

Eine solche Reinigungseinrichtung ist auch der EP 0 659 560 B1 zu entnehmen.

Die bekannten automatisierten Reinigungseinrichtungen für Zylinder von Druckmaschinen sind in der Regel jeweils einem Zylinder fest zugeordnet, wobei sie für den Reinigungsvorgang an diesen angestellt werden können. Die rotierende Waschwalze wird dabei mit Reinigungsflüssigkeiten angefeuchtet, so daß die am Zylinder anhaftenden Verunreinigungen aufgeweicht und abgehoben werden. Der von der Waschwalze aufgenommene Schmutz wird von der Abstreifeinrichtung kontinuierlich beseitigt.

In der Praxis ergibt sich oft das Problem, daß zwei zu reinigende Zylinder so eng benachbart angeordnet sind, daß der Raum kaum zum Einbau von zwei separaten Reinigungseinrichtungen ausreicht. Insbesondere in H-Druckeinheiten von Offsetdruckmaschinen sind die beiden Gummituchzylinder-Paare oft nur um ca. 80 mm beabstandet übereinander angeordnet. Oberhalb und unterhalb liegen Druckplattenzylinder an den Gummituchzylindern an, so daß der Raum zum Anbringen zweier Reinigungseinrichtungen an der zugänglichen Vorderseite des Gummituchzylinder-Paars sehr begrenzt ist. Hinzu kommt, daß beim Druckplattenwechsel zusätzlich Raum benötigt wird: Die Druckplatten werden in Laufrichtung des Druckplattenzylinders eingelegt, indem sie mit ihrer Vorderkante in eine Mitnahmenut des Druckplattenzylinders eingesteckt und unter Drehung des Druckplattenzylinders auf diesen aufgelegt werden. Hierbei können die Druckplatten nur in begrenztem Maß konkav gebogen werden, so daß der unmittelbar vor dem zugehörigen Gummituchzylinder liegende Raum beim Druckplattenwechsel von der Druckplatte benötigt wird.

Aus der EP 0 770 483 A2 ist eine Vorrichtung bekannt, die eine Waschwalze umfaßt, deren Umfangsfläche zwei voneinander abgesetzte Winkelbereiche aufweist, welche jeweils für den Kontakt mit einem der beiden zu reinigenden Zylinder vorgesehen ist. Auch aus der FR 1 351 365 ist eine solche Vorrichtung bekannt. Diese Vorrichtungen nach dem Stand der Technik mildern das genannte Problem, ohne es jedoch vollständig zu lösen: Der Motor zum Antrieb der Waschwalze, der in der EP 0 770 483 A2 nicht dargestellt ist, benötigt einen nicht unerheblichen, zusätzlichen Einbauraum. Um hierdurch den Druckplattenwechsel bei H-Druckeinheiten von Offsetdruckmaschinen nicht zu behindern, ist beispielsweise die aus der FR 1 351 365 bekannte Konstruktion notwendig - der Motor wird nicht in unmittelbarer Nachbarschaft der anzutreibenden Waschwalze angeordnet, sondern in erheblichem Abstand, wobei die Kraftübertragung mittels Antriebsscheiben und Antriebsriemen erfolgt.

Der Erfindung liegt daher die Aufgabe zugrunde, eine Vorrichtung zum Reinigen von Zylindern einer Druckmaschine nach dem Oberbegriff des Anspruchs 1 so zu verbessern, daß der für diese Vorrichtung notwendige Einbauraum erheblich reduziert wird.

Diese Aufgabe ist durch eine Vorrichtung mit den Merkmalen des Anspruchs 1 gelöst.

Vorteilhafte Ausgestaltungen und Weiterbildungen der Erfindung ergeben sich aus den Ansprüchen 2 bis 11. ,

Die erfindungsgemäße Vorrichtung ist also derart ausgebildet, daß die Waschwalze im wesentlichen im Zwischenraum zwischen den beiden zu reinigenden Zylindern sitzt, wobei der Motor entweder koaxial zur Waschwalze oder vorgelagert, also in Richtung zur Verbindungsebene der Rotationsachsen der beiden Zylinder neben der Rotationsachse der Waschwalze im Spalt zwischen den beiden zu reinigenden Zylindern angeordnet ist. Der beispielsweise für einen Druckplattenwechsel und Gummituchwechsel benötigte Raum vor den Zylindern bleibt also vollständig frei.

Aufgrund der Erfindung ist es möglich, die beiden zu reinigenden Zylinder durch eine sehr kleine Schwenkbewegung der Waschwalze abwechselnd zu reinigen; vorzugsweise kann die Waschwalze aber auch so für den Reinigungsvorgang an die Zylinder angestellt werden, daß sie gleichzeitig mit beiden Zylindern in Kontakt kommt und beide Zylinder simultan reinigt. Es liegt auf der Hand, daß insbesondere die letztere Alternative eine besonders schnelle Reinigung der Zylinder ermöglicht.

Die nach der Erfindung für die Anstellbewegung und/oder die Pendelbewegung der Waschwalze benötigte Mechanik kann auf kleinstem Raum untergebracht werden, so daß sich die erfindungsgemäße Vorrichtung praktisch vollständig in den Spalt zwischen zwei benachbarten Zylindern einschieben läßt und der Raum vor diesen Zylindern frei bleibt.

Um den von der Waschwalze aufgenommenen und an der Abstreifeinrichtung tangential abgeschleuderten Schmutz auffangen und ableiten zu können, ist es wichtig, daß die erfindungsgemäße Vorrichtung mit einer Auffangwanne versehen ist.

Hierbei ist es vorteilhaft, wenn die Auffangwanne durch eine spezielle Formung des aus Arbeitssicherheitsgründen normalerweise ohnehin vorhandenen Fingerschutzblechs gebildet wird. Ein solches Fingerschutzblech ist vorzugsweise so an der erfindungsgemäßen Vorrichtung angebracht, daß es die Anstellbewegung und/oder die Pendelbewegung der Waschwalze nicht mitmacht, sondern im wesentlichen ortsfest bleibt.

Besonders vorteilhaft ist der Einsatz der erfindungsgemäßen Vorrichtung zum Reinigen jeweils zweier übereinander angeordneter Gummituchzylinder einer H-Druckeinheit einer Offsetdruckmaschine.

Zur Erzielung eines optimalen Reinigungsergebnisses ist es vorteilhaft, wenn die Waschwalze als Bürstenwalze ausgebildet ist. Mit Bürstenwalzen erzielt die Anmelderin in automatisierten Reinigungseinrichtungen nach dem Stand der Technik seit geraumer Zeit sehr gute Reinigungsergebnisse. Alternativ hierzu kann aber auch eine Waschwalze mit einem festen oder austauschbaren Waschbelag, wie beispielsweise einem Waschtuch, Verwendung finden.

Da aus Platzgründen in der Regel nur eine einzige Abstreifeinrichtung für die Waschwalze vorgesehen ist, sollte diese oberhalb der Waschwalze angeordnet sein, und zwar, in Drehrichtung der Waschwalze gesehen, hinter dem Scheitelpunkt derselben: Der von der Waschwalze aufgenommene Schmutz wird dann auf der von den Zylindern abgewandten Seite nach unten abgeschleudert.

Zur Optimierung des Reinigungsergebnisses können vor beiden Winkelbereichen, an denen die Reinigung der Zylinder erfolgt, jeweils separat Reinigungsflüssigkeiten zugeführt werden. Unter Reinigungsflüssigkeiten sind beispielsweise Öle, organische Lösungsmittel, aber auch Wasser und Reinigungsemulsionen zu verstehen.

Zweckmäßigerweise ist schließlich ein Gehäuse vorgesehen, in welchem die Waschwalze angeordnet ist und welches je eine separate Öffnung für den ersten und den zweiten Winkelbereich der Umfangsfläche der Waschwalze aufweist. In der Regel werden diese beiden Öffnungen auf zwei gegenüberliegenden Seiten des Gehäuses angeordnet sein. Wenn sich die beiden zu reinigenden Zylinder übereinander befinden, wird der untere Zylinder also durch Kontakt mit der Unterseite der Waschwalze, und der obere Zylinder durch Kontakt mit der Oberseite der Waschwalze gereinigt, was bisher nicht für möglich gehalten wurde.

Anhand der Zeichnungen werden im folgenden zwei Ausführungsbeispiele der Erfindung näher beschrieben. Es zeigen:
- Figur 1: eine schematische Schnittdarstellung einer in eine Druckmaschine eingebauten erfindungsgemäßen Vorrichtung;
- Figur 2: eine schematische Darstellung einer H-Druckeinheit mit zwei eingebauten erfindungsgemäßen Vorrichtungen;
- Figur 3: eine der Figur 1 entsprechende Darstellung eines anderen Ausführungsbeispiels einer erfindungsgemäßen Vorrichtung.

In Figur 1, welche eine erfindungsgemäße Vorrichtung in einer schematischen Schnittdarstellung zeigt, sind ein erster Zylinder 1 und ein zweiter Zylinder 2 angedeutet, welche eng benachbart übereinander angeordnet sind. Dazwischen befindet sich in einem Gehäuse 3 eine Waschwalze 4, welche von einem Motor 5 über ein nicht dargestelltes Getriebe oder einen Riemen angetrieben wird. Anstelle eines Gehäuses 3 kann auch lediglich ein Gestell vorgesehen sein.

Innerhalb des Gehäuses 3 sind Sprührohre 6 und 7 angeordnet, durch welche Reinigungsflüssigkeiten 8 und 9 auf die Waschwalze 4 aufgebracht werden. Schließlich ist im Gehäuse 3 noch eine Abstreifeinrichtung 10 für die Waschwalze 4 vorgesehen.

Ein zur Erhöhung der Arbeitssicherheit angebrachtes Fingerschutzblech 11 setzt sich unten in einer Auffangwanne 12 für den von den Zylindern 1 und 2 gelösten und an der Abstreifeinrichung 10 von der Waschwalze 4 abgeschleuderten Schmutz fort.

Die Waschwalze 4 ist so angeordnet, daß ihre Rotationsachse parallel zu den Rotationsachsen der Zylinder 1 und 2 steht. Unterhalb ihrer Rotationsachse weist die Umfangsfläche 13 der Waschwalze 4 einen ersten Winkelbereich ϕ auf, in welchem sie durch eine Öffnung des Gehäuses 3 übersteht. Mit einer (nicht dargestellten) Mechanik kann das Gehäuse 3 mit der Waschwalze 4 so an den ersten Zylinder 1 angestellt werden, daß die Umfangsfläche 13 der Waschwalze 4 im ersten Winkelbereich ϕ Kontakt mit dem ersten Zylinder 1 erhält und diesen reinigt. Gleichzeitig weist die Umfangsfläche 13 oberhalb der Rotationsachse der Waschwalze 4 einen zweiten Winkelbereich ψ auf, in welchem die Umfangsfläche 13 durch eine zweite Öffnung des Gehäuses 3, welche der ersten Öffnung gegenüberliegt, über das Gehäuse 3 übersteht und zum Reinigen des zweiten Zylinders 2 mit diesem in Kontakt treten kann.

Die Vorrichtung kann durch eine kleine Linearbewegung des Gehäuses 3 nach links, welche vom Fingerschutzblech 11 nicht mitgemacht wird, gleichzeitig an den ersten Zylinder 1 und den zweiten Zylinder 2 angestellt werden, wodurch eine simultane Reinigung der beiden Zylinder 1 und 2 erfolgt: Die Waschwalze 4 dreht sich während des Reinigungsvorgangs vorzugsweise im Uhrzeigersinn, so daß zunächst im ersten Winkelbereich ϕ Ablagerungen und Verunreinigungen am ersten Zylinder 1 angelöst und abgehoben werden. Danach wird im zweiten Winkelbereich ψ der zweite Zylinder 2 gereinigt. Hierbei benetzen die Sprührohre 6 und 7 die Waschwalze 4 mit Reinigungsflüssigkeiten 8 und 9, beispielsweise mit Wasser und einem Kohlenwasserstoff.

Der von der Waschwalze 4 aufgenommene Schmutz vom ersten Zylinder 1 und vom zweiten Zylinder 2 wird sodann an der Abstreifeinrichtung 10 abgestreift und spritzt von der Umfangsfläche 13 der Waschwalze 4 tangential weg; er wird in der Auffangwanne 12 gesammelt und von dort abgeleitet. Nach Beendigung des Reinigungsvorgangs wird das Gehäuse 3 wieder zurück in die in Figur 1 dargestellte Ruheposition gefahren.

Alternativ zum simultanen Reinigen der beiden Zylinder 1 und 2 kann das in Figur 1 dargestellte Gehäuse 3 eine leichte Pendelbewegung durchführen, so daß die Umfangsfläche 13 der Waschwalze 4 alternierend in Kontakt mit dem ersten Zylinder 1 oder dem zweiten Zylinder 2 kommt. Hierbei bleibt das Fingerschutzblech 11 mit der Auffangwanne 12 ebenfalls ortsfest.

Figur 2 zeigt die Einbausituation zweier erfindungsgemäßer Vorrichtungen mit Waschwalzen 4, 4' und Fingerschutzblechen 11, 11' in einer H-Druckeinheit 14 einer Offsetdruckmaschine. Durch diese H-Druckeinheit 14 wird eine Bedruckstoffbahn 15 hindurchgeführt und von zwei ersten Gummituchzylindern 16 und 16' sowie von zwei zweiten Gummituchzylindern 17 und 17' bedruckt. Den Gummituchzylindern 16, 16', 17, 17' sind jeweils erste Druckplattenzylinder 18 und 18' sowie zweite Druckplattenzylinder 19 und 19' zugeordnet.

Figur 2 verdeutlicht die beengten Raumverhältnisse in einer H-Druckeinheit 14, insbesondere wenn man sich vor Augen hält, daß die Druckplattenzylinder 18, 18', 19, 19' von Zeit zu Zeit mit neuen Druckplatten bestückt werden müssen, was erheblichen Raum im Bereich des jeweils benachbarten Gummituchzylinders 16, 16', 17, 17' beansprucht. Die Waschwalzen 4 befinden sich im Zwischenraum zwischen dem ersten Gummituchzylinder 16 und dem zweiten Gummituchzylinder 17 bzw. dem ersten Gummituchzylinder 16' und dem zweiten Gummituchzylinder 17' und ragen lediglich mit ihren Fingerschutzblechen 11 in den von außen zugänglichen Raum der H-Druckeinheit 14.

In Figur 3 ist, entsprechend der Darstellung in Figur 1, ein zweites Ausführungsbeispiel der Erfindung gezeigt: Die Waschwalze 4 ist wiederum in einem Gehäuse 3 angeordnet, in welchem sich außerdem zwei Sprührohre 6 und 7 und eine Abstreifeinrichtung 10 befinden. Der Motor 5 zum Antrieb der Waschwalze 4 ist dieser jedoch nicht vorgelagert, sondern koaxial mit ihr angeordnet. Wie sich unmittelbar aus Figur 3 ergibt, ist der Einbauraum, der für diese Vorrichtung notwendig ist, gegenüber dem Ausführungsbeispiel gemäß Figur 1 nochmals reduziert worden.

Mit dem in Figur 3 dargestellten Ausführungsbeispiel können zwei Zylinder simultan gewaschen werden, wobei der hierzu benötigte Einbauraum noch kleiner ist, als der für eine einzige Reinigungseinrichtung nach dem Stand der Technik.

### Zusammenstellung der Bezugszeichen

- 1: Zylinder (erster)
- 2: Zylinder (zweiter)
- 3: Gehäuse
- 4, 4': Waschwalze
- 5: Motor
- 6: Sprührohr
- 7: Sprührohr
- 8: Reinigungsflüssigkeit
- 9: Reinigungsflüssigkeit
- 10: Abstreifeinrichtung
- 11, 11': Fingerschutzblech
- 12: Auffangwanne
- 13: Umfangsfläche (von 4)
- 14: H-Druckeinheit
- 15: Bedruckstoffbahn
- 16, 16': Gummituchzylinder (erster)
- 17, 17': Gummituchzylinder (zweiter)
- 18, 18': Druckplattenzylinder (erster)
- 19, 19': Druckplattenzylinder (zweiter)
- ϕ: Winkelbereich (erster)
- ψ: Winkelbereich (zweiter)

## Patentansprüche

1. Vorrichtung zum Reinigen von Zylindern einer Druckmaschine,
- mit einer angetriebenen Waschwalze (4), deren Rotationsachse parallel zur Rotationsachse eines zu reinigenden ersten Zylinders (1) steht und deren Umfangsfläche (13) einen ersten Winkelbereich (ϕ), der für den Kontakt mit dem ersten Zylinder (1) vorgesehen ist, sowie einen vom ersten Winkelbereich (ϕ) abgesetzten, zweiten Winkelbereich (ψ) aufweist, der für den Kontakt mit einem dem ersten Zylinder (1) benachbarten zweiten Zylinder (2) vorgesehen ist,
- mit einem Motor (5) zum Antrieb der Waschwalze (4),
- mit Mitteln (6, 7) zum Besprühen der der Waschwalze (4) mit Reinigungsflüssigkeiten (8, 9) und
- mit einer Abstreifeinrichtung (10) für die Waschwalze (4),
dadurch **gekennzeichnet**,
- daß die Rotationsachse der Waschwalze (4) zwischen der gemeinsamen Tangentialebene der Mantelflächen der beiden Zylinder (1, 2) und der Verbindungsebene der Rotationsachsen der beiden Zylinder (1, 2) liegt,
- und daß der Motor (5) koaxial mit der Waschwalze (4) oder, in Richtung zur Verbindungsebene der Rotationsachsen der beiden Zylinder (1, 2), neben der Rotationsachse der Waschwalze (4) angeordnet ist.

2. Vorrichtung nach Anspruch 1, dadurch **gekennzeichnet**, daß die Vorrichtung eine Auffangwanne (12) umfaßt.

3. Vorrichtung nach Anspruch 2, dadurch **gekennzeichnet**, daß die Auffangwanne (12) durch ein speziell geformtes Fingerschutzblech (11) gebildet ist.

4. Vorrichtung nach einem der Ansprüche 1 bis 3, dadurch **gekennzeichnet,** daß die Waschwalze (4) so angeordnet ist, daß sie während des Reinigungsvorgangs gleichzeitig mit dem ersten Zylinder (1) und dem zweiten Zylinder (2) in Kontakt steht.

5. Vorrichtung nach einem der Ansprüche 1 bis 3, dadurch **gekennzeichnet,** daß der Waschwalze (4) ein Verstellmechanismus zugeordnet ist, der bewirkt, daß die Waschwalze (4) während des Reinigungsvorgangs wahlweise mit dem ersten Zylinder (1) oder dem zweiten Zylinder (2) in Kontakt steht.

6. Vorrichtung nach einem der Ansprüche 1 bis 5, dadurch **gekennzeichnet,** daß der erste Zylinder (1) und der zweite Zylinder (2) zwei Gummituchzylinder (16, 16', 17, 17') in einer H-Druckeinheit (14) einer Offsetdruckmaschine sind.

7. Vorrichtung nach einem der Ansprüche 1 bis 6, dadurch **gekennzeichnet,** daß die Waschwalze (4) eine Bürstenwalze ist.

8. Vorrichtung nach einem der Ansprüche 1 bis 6, dadurch **gekennzeichnet,** daß die Waschwalze (4) mit einem festen oder austauschbaren Waschbelag versehen ist.

9. Vorrichtung nach einem der Ansprüche 1 bis 8, dadurch **gekennzeichnet,** daß die Abstreifeinrichtung (10) oberhalb der Rotationsachse der Waschwalze (4) angeordnet ist.

10. Vorrichtung nach einem der Ansprüche 1 bis 9, dadurch **gekennzeichnet,** daß dem ersten Winkelbereich (ϕ) und dem zweiten Winkelbereich (ψ) jeweils ein separates Mittel (6, 7) zum Besprühen mit Reinigungsflüssigkeiten (8,9) zugeordnet ist.

11. Vorrichtung nach einem der Ansprüche 1 bis 10, dadurch **gekennzeichnet,** daß die Waschwalze (4) in einem Gehäuse (3) angeordnet ist, das mit je einer separaten Öffnung für den ersten und den zweiten Winkelbereich (ϕ, ψ) der Umfangsfläche (13) der Waschwalze (4) versehen ist.

## Claims

1. Device for cleaning cylinders of a printing press,
- with a driven wash roll (4), the rotational axis of which is parallel to the rotational axis of a first cylinder (1) to be cleaned and the circumferential surface (13) of which comprises a first angular range (φ) which is provided for contact with the first cylinder (1), and a second angular range (ψ) which is offset from the first angular range (φ) and is provided for contact with a second cylinder (2) adjacent to the first cylinder (1),
- with a motor (5) for driving the wash roll (4),
- with means (6, 7) for spraying the wash roll (4) with cleaning liquids (8, 9) and
- with a scraping appliance (10) for the wash roll (4),
characterised in
- that the rotational axis of the wash roll (4) lies between the common tangent plane of the lateral surfaces of the two cylinders (1, 2) and the connecting plane of the rotational axes of the two cylinders (1, 2),
- and that the motor (5) is disposed coaxially with the wash roll (4) or, in the direction of the connecting plane of the rotational axes of the two cylinders (1, 2), next to the rotational axis of the wash roll (4).

2. Device according to claim 1, characterised in that the device comprises a collecting trough (12).

3. Device according to claim 2, characterised in that the collecting trough (12) is formed by a specially shaped finger guard plate (11).

4. Device according to any one of claims 1 to 3, characterised in that the wash roll (4) is disposed such that it is simultaneously in contact with the first cylinder (1) and the second cylinder (2) during the cleaning operation.

5. Device according to any one of claims 1 to 3, characterised in that an adjusting mechanism is associated with the wash roll (4), which mechanism brings the wash roll (4) into contact with either the first cylinder (1) or the second cylinder (2) during the cleaning operation.

6. Device according to any one of claims 1 to 5, characterised in that the first cylinder (1) and the second cylinder (2) are two blanket cylinders (16, 16', 17, 17') in a H-pressure unit (14) of an offset printing press.

7. Device according to any one of claims 1 to 6, characterised in that the wash roll (4) is a brush roll.

8. Device according to any one of claims 1 to 6, characterised in that the wash roll (4) is provided with a permanent or a replaceable wash covering.

9. Device according to any one of claims 1 to 8, characterised in that the scraping appliance (10) is disposed above the rotational axis of the wash roll (4).

10. Device according to any one of claims 1 to 9, characterised in that a separate means (6, 7) for spraying cleaning liquid is in each case associated with the first angular range (φ) and the second angular range (ψ).

11. Device according to any one of claims 1 to 10, characterised in that the wash roll (4) is disposed in a housing (3) which is provided with a respective separate opening for the first and the second angular range (φ,ψ) of the circumferential surface (13) of the wash roll (4).

## Revendications

1. Dispositif de nettoyage des cylindres d'une presse à imprimer,
- avec un rouleau laveur (4) entraîné, dont l'axe de rotation est parallèle à l'axe de rotation d'un premier cylindre (1) à nettoyer, et dont la surface périphérique (13) présente une première zone angulaire (ϕ), prévue pour le contact avec le premier cylindre (1), ainsi qu'une seconde zone angulaire (ψ), décalée par rapport à la première zone angulaire (ϕ) et prévue pour le contact avec un second cylindre (2) limitrophe au premier cylindre (1),
- avec un moteur (5) pour l'entraînement du rouleau laveur (4),
- avec des moyens (6, 7) pour l'aspersion du rouleau laveur (4) par des liquides de nettoyage, et
- avec un dispositif de raclage (10) pour le rouleau laveur (4),
caractérisé en ce que
- l'axe de rotation du rouleau laveur (4) se situe entre le plan tangent commun des surfaces d'enveloppe des deux cylindres (1, 2) et le plan de jonction des axes de rotation des deux cylindres (1, 2), et en ce que
- le moteur (5) est disposé dans l'axe du rouleau laveur (4) ou, en direction du plan de jonction des axes de rotation des deux cylindres (1, 2), à côté de l'axe de rotation du rouleau laveur (4).

2. Dispositif suivant la revendication 1, caractérisé en ce que le dispositif comporte une cuve réceptrice (12).

3. Dispositif suivant la revendication 2, caractérisé en ce que la cuve réceptrice (12) est formée par une tôle protège-doigts (11) spécialement formée.

4. Dispositif suivant l'une des revendications 1 à 3, caractérisé en ce que le rouleau laveur (4) est disposé de sorte qu'il est simultanément au contact du premier cylindre (1) et du second cylindre (2) pendant l'opération de nettoyage.

5. Dispositif suivant l'une des revendications 1 à 3, caractérisé en ce que le rouleau laveur (4) est associé à un mécanisme de déplacement, qui fait que le rouleau laveur (4) est sélectivement au contact du premier cylindre (1) ou du second cylindre (2) pendant l'opération de nettoyage.

6. Dispositif suivant l'une des revendications 1 à 5, caractérisé en ce que le premier cylindre (1) et le second cylindre (2) sont deux blanchets en caoutchouc (16, 16', 17, 17') dans une unité d'impression en H (14) d'une presse offset.

7. Dispositif suivant l'une des revendications 1 à 6, caractérisé en ce que le rouleau laveur (4) est un rouleau à brosses.

8. Dispositif suivant l'une des revendications 1 à 6, caractérisé en ce que le rouleau laveur (4) est muni d'une garniture de lavage fixe ou interchangeable.

9. Dispositif suivant l'une des revendications 1 à 8, caractérisé en ce que le dispositif de raclage (10) est disposé au-dessus de l'axe de rotation du rouleau laveur (4).

10. Dispositif suivant l'une des revendications 1 à 9, caractérisé en ce qu'un moyen séparé (6, 7) pour l'aspersion par des liquides de lavage (8, 9) est respectivement associé à la première zone angulaire (ϕ) et à la seconde zone angulaire (ψ).

11. Dispositif suivant l'une des revendications 1 à 10, caractérisé en ce que le rouleau laveur (4) est disposé dans un carter (3), muni d'une ouverture séparée respective pour la première et pour la seconde zone angulaire (ϕ, ψ) de la surface périphérique (13) du rouleau laveur (4).
